# FASCICULE DE BREVET EUROPEEN

(11) **EP 1 558 887 B1**
(45) Date de publication et mention de la délivrance du brevet: **09.07.2008**
(21) Numéro de dépôt: 03786005.3
(22) Date de dépôt: 10.11.2003
(51) Int. Cl.: F28D 1/053

(54) **ECHANGEUR DE CHALEUR A PASSES MULTIPLES, EN PARTICULIER POUR VEHICULE AUTOMOBILE**
MEHRFACHDURCHGANG-WÄRMETAUSCHER, INSBESONDERE FÜR KRAFTFAHRZEUG
MULTIPLE-PASS HEAT EXCHANGER, IN PARTICULAR FOR MOTOR VEHICLE

(30) Priorité: 08.11.2002 FR 0214042
(43) Date de publication de la demande: 03.08.2005
(73) Titulaire: VALEO SYSTEMES THERMIQUES, 78320 Le Mesnil Saint-Denis (FR)
(72) Inventeur: MOREAU, Sylvain, F-72700 Spay (FR)
(74) Mandataire: Rolland, Jean-Christophe
(86) Numéro de dépôt international: PCT/FR2003/003344
(87) Numéro de publication internationale: WO 2004/044513

(56) Documents cités:
- DE-A- 10 020 763
- DE-A- 10 056 074
- DE-A- 19 826 881
- FR-A- 2 793 014
- US-A- 5 327 959

## Description

L'invention se rapporte aux échangeurs de chaleur, notamment pour les véhicules automobiles.

Elle concerne plus particulièrement un échangeur de chaleur du type comprenant un collecteur dans lequel sont reçues les extrémités d'au moins une rangée de tubes, ainsi qu'une boîte collectrice qui coiffe le collecteur et qui présente une cloison longitudinale dont un bord libre est en contact avec le collecteur pour délimiter un premier compartiment et un deuxième compartiment dans lesquels débouchent respectivement au moins une partie des tubes.

Un tel échangeur de chaleur est connu de la publication US 5 327 959A.

Dans un échangeur de chaleur de ce type, la ou les rangée(s) de tubes forme(nt) conjointement un faisceau de tubes auquel sont habituellement associées des surfaces d'échange de chaleur, tels que par exemple des intercalaires de forme ondulée.

Le plus souvent, l'échangeur de chaleur comprend un premier ensemble collecteur/boîte collectrice à une première extrémité du faisceau de tubes et un deuxième ensemble collecteur/boîte collectrice à une deuxième extrémité du faisceau de tubes.

Un tel échangeur de chaleur peut comprendre, par exemple, une première rangée de tubes et une deuxième rangée de tubes qui débouchent respectivement dans le premier compartiment et le deuxième compartiment.

Le fluide qui parcourt les tubes du faisceau circule habituellement en plusieurs passes dans la première rangée de tubes, généralement avec des circulations à contre-courant, pour gagner ensuite la deuxième rangée de tubes où il circule aussi habituellement en plusieurs passes et à contre-courant.

Il est donc nécessaire de pouvoir faire passer le fluide d'un compartiment longitudinal à un compartiment longitudinal adjacent et passer ainsi d'une nappe à une autre.

En variante, l'échangeur de chaleur peut comprendre une seule rangée de tubes qui délimitent chacun une pluralité de canaux de circulation de fluide. En ce cas, une première partie et une deuxième partie des canaux de chaque tube peut déboucher respectivement dans le premier compartiment et dans le deuxième compartiment.

Dans ce cas, se pose également le problème du passage du fluide d'un compartiment longitudinal à un autre compartiment longitudinal.

Dans les échangeurs connus, ce passage s'effectue habituellement à travers une ou plusieurs ouvertures aménagées dans la cloison longitudinale, comme enseigné par exemple par la publication US 2002/0066553.

Ainsi, le passage d'un compartiment longitudinal à un autre compartiment longitudinal qui correspond à la fonction "changement de nappe" s'effectue au travers de la cloison longitudinale grâce à des ouvertures aménagées au travers de celle-ci. On comprendra que le terme "nappe" peut désigner aussi bien une rangée de tubes (habituellement dans un échangeur de chaleur à plusieurs rangées de tubes) qu'une partie des canaux des tubes d'une rangée (habituellement dans le cas d'un échangeur de chaleur à une seule rangée de tubes).

Cette solution connue nécessite par conséquent une opération supplémentaire pour la réalisation de la ou des ouvertures considérées.

L'invention a notamment pour but de surmonter cet inconvénient.

Elle vise à proposer une autre solution, beaucoup plus simple, pour permettre le passage du fluide d'un compartiment longitudinal à un autre, sans nécessiter de traverser la cloison longitudinale.

Selon l'invention, cette solution s'applique à différents types d'échangeurs de chaleur, qu'il s'agisse d'échangeurs à une seule rangée de tubes, à deux rangées de tubes, ou à plus de deux rangées de tubes.

L'invention propose à cet effet un échangeur de chaleur du type défini précédemment, dans lequel le collecteur comporte au moins une déformation pour former au moins un passage de communication entre le premier compartiment et le deuxième compartiment.

La déformation du collecteur peut présenter différentes formes. Toutefois, de préférence, elle est constituée par au moins une région en creux qui est éloignée du bord libre de la cloison longitudinale.

Grâce à cette caractéristique, il est possible d'utiliser une cloison longitudinale pleine, ce qui évite de prévoir des outils spéciaux pour perforer ladite cloison.

Ainsi, grâce à un aménagement particulier du collecteur, on forme un passage de communication qui s'étend entre cette région en creux du collecteur et la cloison, ce qui permet au fluide de passer sous la cloison longitudinale, sans la traverser.

Cette solution est particulièrement avantageuse car elle permet de réaliser ce passage de communication par un aménagement du collecteur qui peut être réalisé de façon simple.

Avantageusement, un passage de communication au moins est prévu dans une région d'extrémité des compartiments.

Selon une autre caractéristique de l'invention, un passage de communication au moins délimite une section de passage calibrée.

Cette calibration permet de minimiser les pertes de charge du fluide traversant cette section. Dans le cas où le passage de communication est réalisé par plusieurs ouvertures, le calibrage de celles-ci permet aussi de contrôler le débit traversant chaque ouverture. Cela permet d'équilibrer les débits traversant les différents tubes de l'échangeur.

Dans une première forme générale de réalisation de l'invention, le collecteur et la boîte collectrice sont formés de deux pièces séparées.

Dans ce cas, le collecteur est de préférence réalisé sous la forme d'une plaque métallique dans laquelle la région en creux est formée par emboutissage.

Il est avantageux, en ce cas, que la boîte collectrice soit une forme à section constante intégrant la cloison longitudinale. Cette forme peut être obtenue par extrusion ou emboutissage d'un matériau, de préférence métallique, ou par moulage d'un matériau, de préférence d'une matière plastique.

Dans une deuxième forme générale de réalisation de l'invention, le collecteur et la boîte collectrice sont formés d'une seule pièce. En ce cas, il est avantageux que le collecteur et la boîte collectrice soient formés à partir d'une tôle métallique ayant une partie centrale formant le collecteur, y compris sa région en creux, et deux parties marginales repliées en direction de la partie centrale pour contribuer à délimiter les compartiments et à former conjointement la cloison longitudinale.

Dans cette seconde forme de réalisation de l'invention, la région en creux du collecteur est avantageusement formée par emboutissage de la partie centrale de la tôle métallique.

L'invention peut s'appliquer, par exemple, à un échangeur de chaleur comprenant une première rangée de tubes et une deuxième rangée de tubes qui débouchent respectivement dans le premier compartiment et dans le deuxième compartiment.

Elle peut s'appliquer aussi, par exemple, à un échangeur de chaleur comprenant une seule rangée de tubes délimitant chacun une pluralité de canaux de circulation de fluide, une première partie et une deuxième partie des canaux de chaque tube débouchant respectivement dans le premier compartiment et dans le deuxième compartiment.

L'invention s'applique en particulier à un échangeur de chaleur dans lequel les tubes sont des tubes plats, l'échangeur comprenant en outre des intercalaires ondulés en contact avec les tubes.

L'échangeur de chaleur de l'invention est avantageusement réalisé sous la forme d'un évaporateur pour un circuit de climatisation de véhicule automobile. Bien entendu, cette application n'est pas limitative, et l'échangeur de chaleur peut être utilisé aussi pour constituer un condenseur de climatisation ou encore un radiateur pour le refroidissement d'un moteur de véhicule automobile, ou encore un radiateur de chauffage d'un l'habitacle de véhicule automobile.

Dans la description qui suit, faite seulement à titre d'exemple, on se réfère aux dessins annexés, sur lesquels :
- la figure 1 est une vue en perspective et partiellement éclatée d'un échangeur de chaleur à deux rangées de tubes selon l'invention ;
- la figure 2 est un détail à échelle agrandie de la figure 1 ;
- la figure 3 est une vue en coupe transversale d'un ensemble collecteur/boîte collectrice selon une autre forme de réalisation de l'invention ;
- la figure 4 est une vue partielle en perspective éclatée d'un échangeur de chaleur à une seule rangée de tubes selon l'invention ; et
- la figure 5 est une vue d'extrémité, à échelle agrandie, de l'échangeur de chaleur de la figure 4.

L'échangeur de chaleur représenté sur la figure 1 comprend un faisceau 10 formé d'une première rangée de tubes 12 qui constitue une première nappe (ici dirigée vers l'avant) et une deuxième rangée de tubes 14 qui constitue une deuxième nappe (ici dirigée vers l'arrière). Ces tubes plats sont disposés parallèlement entre eux, chaque tube d'une première rangée étant aligné avec un tube correspondant de la deuxième rangée. Des intercalaires ondulés 16 formant surfaces d'échange de chaleur sont en contact mécanique et thermique avec les tubes respectifs des deux rangées. Dans l'exemple, les tubes 12 et 14 sont obtenus par extrusion d'un matériau métallique, avantageusement à base d'aluminium, et ils comprennent chacun une multiplicité de canaux intérieurs, que l'on voit mieux sur le détail de la figure 2, pour la circulation d'un fluide. Cet échangeur peut notamment être réalisé sous la forme d'un évaporateur pour un circuit de climatisation, le fluide parcourant les tubes étant alors un fluide réfrigérant.

Les extrémités des tubes 12 et 14 sont reçues d'une part dans un collecteur 18 (ici en partie supérieure) coiffé par une boîte collectrice 20 et d'autre part dans un collecteur 22 (ici en partie inférieure) coiffé par une boîte collectrice 24. Le collecteur 18 est une plaque métallique de forme générale rectangulaire comprenant un fond généralement plat 26 qui est replié à ses deux extrémités pour former deux rebords dressés 28 et 30.

Le fond 26 du collecteur 18 est percé d'ouvertures de forme appropriée qui reçoivent respectivement les extrémités des tubes 12 et 14. Le fond 26 du collecteur dépasse du faisceau 10 (du côté gauche sur la figure 1) pour former un prolongement dans lequel sont aménagés un orifice d'entrée 32 et un orifice de sortie 34 pour le fluide qui circule dans l'échangeur. Ces deux orifices 32 et 34 sont espacés dans la direction transversale, l'orifice 32 étant situé du côté de la rangée de tubes 12 et l'orifice 34 du côté de la rangée de tubes 14.

La boîte collectrice 20, qui forme couvercle, est constituée ici d'un profilé extrudé, avantageusement en matériau métallique, par exemple à base d'aluminium. Ce profilé est conformé et présente une section constante qui a la forme d'un double U constituée par une première paroi en U 36 située du côté des tubes 12 et d'une deuxième paroi en U 38 située du côté des tubes 14. La jonction entre les deux parois forme une cloison 40 ayant un bord libre 42 propre à venir en contact étanche avec le fond 26 du collecteur dans une région comprise entre la rangée de tubes 12 et la rangée de tubes 14. La zone de contact est désignée par la référence 44.

Lorsque la boîte collectrice 20 est assemblée sur le collecteur 18, l'ensemble délimite deux chambres longitudinales de part et d'autre de la cloison 40, une première chambre communiquant avec les tubes 12 et une deuxième chambre communiquant avec les tubes 14. Ces deux chambres longitudinales sont elles-mêmes divisées, dans la direction de la longueur, par une cloison transversale 46. De la sorte, les deux chambres longitudinales sont divisées en quatre compartiments : un compartiment 48 dans lequel débouche une partie P1 des tubes 12 (constituée ici de quinze tubes), un compartiment 50 dans lequel débouche une seconde partie P2 des tubes 12 (ici composée de quinze tubes 12). De façon correspondante, la paroi 38 délimite, conjointement avec la cloison transversale 46, un compartiment 52 dans lequel débouche une partie des tubes 14 (ici au nombre de quinze) et un compartiment 54 dans lequel débouche une autre partie des tubes 14 (ici au nombre de quinze).

La boîte collectrice 24 coiffant le collecteur 22 est analogue à la boîte collectrice 20, ce qui permet d'utiliser le même type de profilé. Cette boîte collectrice délimite ainsi deux chambres longitudinales qui, contrairement à la boîte collectrice supérieure 20, ne sont pas divisées par une cloison transversale.

Dans l'échangeur de la figure 1, le fluide pénètre dans le compartiment 48 par l'orifice d'entrée 32, circule dans les tubes 12 de la partie P1 pour gagner une première chambre longitudinale de la boîte collectrice 24 et parvenir aux tubes 12 de la partie P2. De là, le fluide gagne le compartiment 50. Il gagne ensuite le compartiment 52 dans la direction transversale, par des aménagements particuliers qui seront décrits plus loin. Le fluide circule dans une partie des tubes 14 pour gagner la deuxième chambre longitudinale de la boîte collectrice 24 et circuler ensuite dans une autre partie des tubes 14 pour gagner le compartiment 54. Enfin, le fluide quitte l'échangeur par l'orifice de sortie 34.

Comme déjà indiqué, pour permettre la communication du compartiment 50 au compartiment 52, on prévoyait antérieurement des aménagements, c'est-à-dire des ouvertures dans la cloison 40.

L'invention permet d'éviter cette solution grâce à un aménagement particulier du fond 26 du collecteur. Comme on le voit le mieux sur le détail de la figure 2, le fond 26 du collecteur comprend une région déformée, ici un creux 56 qui a la forme d'une cuvette de contour sensiblement rectangulaire et qui est située du côté du rebord dressé 30. Dans cette région en creux débouchent, dans l'exemple, sept tubes 12 et sept tubes 14. Il en résulte que, dans cette région, le bord libre 42 de la cloison n'est plus au contact avec le fond 26 du collecteur, ce qui délimite ainsi un passage de communication 58 entre les compartiments 50 et 52 comme illustré par les flèches F sur la figure 2. Le passage de communication 58 offre une section de passage calibrée déterminée entre autres par la distance qui sépare le bord libre 42 dé la cloison 40 et la région en creux 56.

L'échangeur des figures 1 et 2 est formé uniquement à partir de composants métalliques susceptibles d'être brasés en une seule opération dans un four de brasage approprié. Pour cela, les composants métalliques sont revêtus d'un plaquage de brasure, comme cela est bien connu dans la technique.

En variante, la boîte collectrice 20 pourrait être sertie sur le collecteur 18 par des moyens appropriés, par exemple par des pattes issues du collecteur et venant prendre appui sur des rebords de la boîte collectrice. Cette dernière pourrait, en variante, être réalisée en matière plastique.

Il est envisageable aussi de réaliser l'ensemble collecteur 18/boîte collectrice 20 en une seule pièce. Pour cela, comme montré à la figure 3, on peut utiliser une tôle métallique 60 ayant une partie centrale 62 destinée à former le collecteur et deux parties marginales 64 destinées à être repliées en direction de la partie centrale. Ces deux parties marginales ont des bords libres respectifs 66 qui viennent s'appliquer contre la partie centrale 62 pour former conjointement une cloison centrale 40. La partie centrale 62 est déformée, de préférence par emboutissage, pour constituer la région en creux 56 et ainsi le passage de communication 58 faisant communiquer les deux compartiments adjacents.

Pour réaliser un ensemble collecteur/boîte collectrice de cette façon, on part d'une tôle métallique plane de forme générale rectangulaire. On commence d'abord par former dans la partie centrale les ouvertures de passage des tubes puis on emboutit cette partie centrale, sur une partie de sa longueur, pour former la région en creux 56. Dans une étape ultérieure, les deux parties marginales 64 sont repliées en direction de la partie centrale pour délimiter les compartiments et former conjointement la cloison longitudinale.

L'échangeur de chaleur représenté aux figures 4 et 5 s'apparente à celui des figures 1 et 2 sauf qu'il comporte ici une seule rangée de tubes 70, ici des tubes plats, entre lesquels sont disposés des intercalaires ondulés 12.

Les tubes 70 sont appelés "tubes multi-canaux" car ils délimitent chacun une pluralité de canaux 72 de circulation de fluide qui s'étendent parallèlement entre eux. Ces tubes sont réalisés par extrusion. Les canaux 72 de chaque tube 70 sont répartis en deux parties N1 et N2 qui, dans l'exemple, comprennent le même nombre de canaux. Ces deux parties N1 et N2 sont séparées par un intervalle 74, qui se situe sensiblement au milieu du tube, et qui est dépourvu de canaux.

Le collecteur 18 reçoit ici une boîte collectrice 20 analogue à celle des figures 1 et 2. Lorsque cette dernière est appliquée contre le collecteur, le bord libre 42 de la cloison vient reposer sur les intervalles respectifs 74 des tubes 70 qui débouchent dans la région en creux 56. De la sorte, les premières parties N1 des tubes 70 et les deuxièmes parties N2 des tubes 70 constituent respectivement deux nappes qui débouchent respectivement dans des compartiments 50 et 52 analogues à ceux décrits précédemment en référence aux figures 1 et 2. Le fluide peut ainsi passer de la première nappe à la deuxième nappe ou vice versa via la région en creux 56.

On comprendra que l'invention est susceptible de nombreuses variantes de réalisation. Chaque ensemble collecteur/boîte collectrice peut être formé de deux parties ou d'une seule partie comme mentionné précédemment. Il est possible aussi de prévoir que l'échangeur comprenne plus de deux rangées de tubes et que plusieurs passages de communication soient prévus dans un même ensemble collecteur/boîte collectrice.

L'invention trouve une application particulière aux échangeurs de chaleur pour véhicules automobiles. A ce titre, l'une des applications préférentielles est celui d'un évaporateur pour un circuit de climatisation. Cependant, d'autres échangeurs peuvent être réalisés selon cette technique.

## Revendications

1. Echangeur de chaleur du type comprenant un collecteur (18) dans lequel sont reçues les extrémités d'au moins une rangée de tubes (12, 14 ; 70), ainsi qu'une boîte collectrice (20) qui coiffe le collecteur et qui présente une cloison longitudinale (40) dont un bord libre (42) est en contact avec le collecteur pour délimiter un premier compartiment (50) et un deuxième compartiment (52) dans lesquels débouchent respectivement au moins une partie des tubes (12, 14 ; 70),
**caractérisé en ce que** le collecteur (18) comporte au moins une déformation (56) pour former au moins un passage de communication (56) entre le premier compartiment (50) et le deuxième compartiment (52).

2. Echangeur de chaleur selon la revendication 1, **caractérisé en ce que** la cloison longitudinale (40) est pleine.

3. Echangeur de chaleur selon l'une des revendications 1 et 2, **caractérisé en ce que** la déformation (56) du collecteur (18) est constituée par au moins une région en creux (56) qui est éloignée du bord libre (42) de la cloison longitudinale (40).

4. Echangeur de chaleur selon l'une des revendications 1 à 3, **caractérisé en ce qu'**un passage de communication (56) au moins est prévu dans une région d'extrémité des compartiments (50, 52).

5. Echangeur de chaleur selon l'une des revendications 1 à 4, **caractérisé en ce qu'**un passage de communication (56) au moins délimite une section de passage calibrée (58).

6. Echangeur de chaleur selon l'une des revendications 1 à 5, **caractérisé en ce que** le collecteur (18) et la boîte collectrice (20) sont formés de deux pièces séparées.

7. Echangeur de chaleur selon la revendication 6, **caractérisé en ce que** collecteur (18) est une plaque métallique dans laquelle la région en creux (56) est formée par emboutissage.

8. Echangeur de chaleur selon l'une des revendications 6 et 7, **caractérisé en ce que** la boîte collectrice (20) est une forme à section constante intégrant la cloison longitudinale (40).

9. Echangeur de chaleur selon la revendication 8, **caractérisé en ce que** la boîte collectrice (20) est formée par extrusion d'un matériau, de préférence métallique.

10. Echangeur de chaleur selon la revendication 8, **caractérisé en ce que** la boîte collectrice (20) est formée par emboutissage d'un matériau, de préférence métallique.

11. Echangeur de chaleur selon la revendication 8, **caractérisé en ce que** la boîte collectrice (20) est formée par moulage d'un matériau, de préférence d'une matière plastique.

12. Echangeur de chaleur selon l'une des revendications 1 à 5, **caractérisé en ce que** le collecteur (18) et la boîte collectrice (20) sont formés d'une seule pièce.

13. Echangeur de chaleur selon la revendication 12, **caractérisé en ce que** le collecteur (18) et la boîte collectrice (20) sont formés à partir d'une tôle métallique (60) ayant une partie centrale (62) formant le collecteur, y compris sa région en creux (56), et deux parties marginales (64) repliées en direction de la partie centrale pour contribuer à délimiter les compartiments (50, 52) et à former conjointement la cloison longitudinale (40).

14. Echangeur de chaleur selon la revendication 13, **caractérisé en ce que** la région en creux (56) du collecteur est formée par emboutissage de la partie centrale (62) de la tôle métallique (60).

15. Echangeur de chaleur selon l'une des revendications 1 à 14, **caractérisé en ce qu'**il comprend une première rangée de tubes (12) et une deuxième rangée de tubes (14) qui débouchent respectivement dans le premier compartiment (50) et dans le deuxième compartiment (52).

16. Echangeur de chaleur selon l'une des revendications 1 à 14, **caractérisé en ce qu'**il comprend une seule rangée de tubes (70) délimitant chacun une pluralité de canaux (72) de circulation de fluide, et **en ce qu'**une première partie (N1) et une deuxième partie (N2) des canaux de chaque tube débouchent respectivement dans le premier compartiment (50) et dans le deuxième compartiment (52).

17. Echangeur de chaleur selon l'une des revendications 1 à 16, **caractérisé en ce que** les tubes (12, 14 ; 70) sont des tubes plats et **en ce qu'**il comprend en outre des intercalaires ondulés (16) en contact avec les tubes.

18. Echangeur de chaleur selon l'une des revendications 1 à 17, **caractérisé en ce qu'**il constitue un évaporateur pour un circuit de climatisation, en particulier de véhicule automobile.

## Claims

1. Heat exchanger of the type comprising a manifold (18) into which arrive the ends of at least one row of tubes (12; 14; 70), as well as a collector box (20) which covers the manifold and which has a longitudinal partition wall (40) of which one free end is in contact with the manifold to define a first compartment (50) and second compartment (52) in which open out at least part of the tubes (12; 14; 70), **characterised in that** the manifold (18) includes at least one deformation (56) to form at least one communication passage (56) between the first compartment (50) and the second compartment (52).

2. Heat exchanger of claim 1, **characterised in that** the longitudinal partition wall (40) is solid.

3. Heat exchanger of any of claims 1 or 2, **characterised in that** the deformation (56) of the manifold (18) is composed by at least one hollow portion (56) that is remote from the free end (42) of the longitudinal partition wall (40).

4. Heat exchanger of any of claims 1 to 3, **characterised in that** at least one communication passage (56) is provided in an end portion of the compartments (50, 52).

5. Heat exchanger of any of claims 1 to 4, **characterised in that** at least one communication passage (56) defines a calibrated passage section (58).

6. Heat exchanger of any of claims 1 to 5, **characterised in that** the manifold (18) and the collector box (20) are formed by two separate parts.

7. Heat exchanger of claim 6, **characterised in that** the manifold (18) is a metal plate in which the hollow portion (56) is formed by stamping.

8. Heat exchanger of any of claims 6 or 7, **characterised in that** the collector box (20) has a shape with a constant cross section which incorporates the longitudinal partition wall (40).

9. Heat exchanger of claim 8, **characterised in that** the collector box (20) is formed by an extruded material, preferably metallic.

10. Heat exchanger of claim 8, **characterised in that** the collector box (20) is formed by a stamped material, preferably metallic.

11. Heat exchanger of claim 8, **characterised in that** the collector box (20) is formed by a moulded material, preferably plastic.

12. Heat exchanger of any of claims 1 to 5, **characterised in that** the manifold (18) and the collector box (20) are formed from a same part.

13. Heat exchanger of claim 12, **characterised in that** the manifold (18) and the collector box (20) are formed from a metal sheet (60) with a central portion (62) which forms the manifold, including its hollow portion (56) and two marginal portions (64), that are folded towards the central section to help define the compartments (50, 52) and together to form the longitudinal partition wall (40).

14. Heat exchanger of claim 13, **characterised in that** the hollow portion (56) of the manifold is formed by stamping of the central portion (62) of the metal sheet (60).

15. Heat exchanger of any of claims 1 to 14, **characterised in that** it comprises a first row of tubes (12) and a second row of tubes (14) which respectively open out into the first compartment (50) and the second compartment (52).

16. Heat exchanger of any of claims 1 to 14, **characterised in that** it comprises a single row of tubes (70) each defining a plurality of ducts (72) in which fluid circulates, and **in that** a first part (N1) and a second part (N2) of the ducts of each tube each open out respectively into the first compartment (50) and the second compartment (52).

17. Heat exchanger of any of claims 1 to 16, **characterised in that** the tubes (12; 14; 70) are flat tubes and **in that** it further comprises wave-shaped spacer parts (16) in contact with the tubes.

18. Heat exchanger of any of claims 1 to 17, **characterised in that** it forms an evaporator for an air conditioning circuit, especially for an automobile vehicle.

## Patentansprüche

1. Wärmeaustauscher von der Art, die einen Endboden (18), in dem die Enden von zumindest einer Rohrreihe (12, 14; 70) aufgenommen werden, sowie einen Sammelkasten (20) umfasst, der den Endboden abdeckt und der eine längs verlaufende Trennwand (40) aufweist, von der ein freier Rand (42) mit dem Endboden in Berührung ist, um ein erstes Abteil (50) und ein zweites Abteil (52) zu begrenzen, in welche jeweils zumindest ein Teil der Rohre (12, 14; 70) mündet,
**dadurch gekennzeichnet, dass** der Endboden (18) zumindest eine Deformierung (56) umfasst, um zumindest einen Verbindungsdurchgang (56) zwischen dem ersten Abteil (50) und dem zweiten Abteil (52) zu bilden.

2. Wärmeaustauscher nach Anspruch 1, **dadurch gekennzeichnet, dass** die längs verlaufende Trennwand (40) voll ist.

3. Wärmeaustauscher nach einem der Ansprüche 1 und 2, **dadurch gekennzeichnet, dass** die Deformierung (56) des Endbodens (18) aus zumindest einem Hohlbereich (56) besteht, der vom freien Rand (42) der längs verlaufenden Trennwand (40) entfernt ist.

4. Wärmeaustauscher nach einem der Ansprüche 1 bis 3, **dadurch gekennzeichnet, dass** zumindest ein Verbindungsdurchgang (56) in einem Endbereich der Abteile (50, 52) vorgesehen ist.

5. Wärmeaustauscher nach einem der Ansprüche 1 bis 4, **dadurch gekennzeichnet, dass** zumindest ein Verbindungsdurchgang (56) eine kalibrierte Durchgangsstelle (58) begrenzt.

6. Wärmeaustauscher nach einem der Ansprüche 1 bis 5, **dadurch gekennzeichnet, dass** der Endboden (18) und der Sammelkasten (20) aus zwei getrennten Teilen gebildet sind.

7. Wärmeaustauscher nach Anspruch 6, **dadurch gekennzeichnet, dass** der Endboden (18) eine Metallplatte ist, in welcher der Hohlbereich (56) durch Tiefziehen gebildet wird.

8. Wärmeaustauscher nach einem der Ansprüche 6 und 7, **dadurch gekennzeichnet, dass** der Sammelkasten (20) eine Form mit konstantem Querschnitt ist, welche die längs verlaufende Trennwand (40) integriert.

9. Wärmeaustauscher nach Anspruch 8, **dadurch gekennzeichnet, dass** der Sammelkasten (20) durch Extrusion eines bevorzugter Weise metallischen Materials gebildet wird.

10. Wärmeaustauscher nach Anspruch 8, **dadurch gekennzeichnet, dass** der Sammelkasten (20) durch Tiefziehen eines bevorzugter Weise metallischen Materials gebildet wird.

11. Wärmeaustauscher nach Anspruch 8, **dadurch gekennzeichnet, dass** der Sammelkasten (20) durch Formen eines Materials, bevorzugter Weise eines Kunststoffes, gebildet wird.

12. Wärmeaustauscher nach einem der Ansprüche 1 bis 5, **dadurch gekennzeichnet, dass** der Endboden (18) und der Sammelkasten (20) aus einem einzigen Teil gebildet sind.

13. Wärmeaustauscher nach Anspruch 12, **dadurch gekennzeichnet, dass** der Endboden (18) und der Sammelkasten (20) ausgehend von einem Metallblech (60) gebildet werden, das einen Mittelbereich (62), der den Endboden einschließlich seines Hohlbereiches (56) bildet, und zwei Randbereiche (64) aufweist, die in Richtung des Mittelbereiches umgebogen sind, um zur Begrenzung der Abteile (50, 52) und zur gemeinsamen Bildung der längs verlaufenden Trennwand (40) beizutragen.

14. Wärmeaustauscher nach Anspruch 13, **dadurch gekennzeichnet, dass** der Hohlbereich (56) des Endbodens (18) durch Tiefziehen des Mittelbereiches (62) des Metallbleches (60) gebildet wird.

15. Wärmeaustauscher nach einem der Ansprüche 1 bis 14, **dadurch gekennzeichnet, dass** er eine erste Rohrreihe (12) und eine zweite Rohrreihe (14) umfasst, die jeweils in das erste Abteil (50) und in das zweite Abteil (52) münden.

16. Wärmeaustauscher nach einem der Ansprüche 1 bis 14, **dadurch gekennzeichnet, dass** er eine einzige Rohrreihe (70) umfasst, von der jedes Rohr mehrere Kanäle (72) für den Flüssigkeitsumlauf begrenzt, und dadurch, dass ein erster Teil (N1) und ein zweiter Teil (N2) der Kanäle jedes Rohres jeweils in das erste Abteil (50) und in das zweite Abteil (52) münden.

17. Wärmeaustauscher nach einem der Ansprüche 1 bis 16, **dadurch gekennzeichnet, dass** die Rohre (12, 14; 70) Flachrohre sind, und dadurch, dass er des Weiteren wellenförmige Zwischenlagen (16) umfasst, die mit den Rohren in Berührung sind.

18. Wärmeaustauscher nach einem der Ansprüche 1 bis 17, **dadurch gekennzeichnet, dass** er einen Verdampfer für einen Klimasteuerungskreislauf, insbesondere eines Kraftfahrzeuges bildet.
